# EUROPÄISCHE PATENTSCHRIFT

(11) **EP 0 146 530 B1**
(45) Veröffentlichungstag und Bekanntmachung des Hinweises auf die Patenterteilung: **18.04.1990**
(21) Anmeldenummer: 84890233.4
(22) Anmeldetag: 28.11.1984
(51) Int. Cl.: F41A 3/00

(54) **Geschütz**
Cannon
Pièce d'artillerie

(30) Priorität: 13.12.1983 AT 4324/83
(43) Veröffentlichungstag der Anmeldung: 26.06.1985
(73) Patentinhaber: NORICUM MASCHINENBAU UND HANDEL GESELLSCHAFT m.b.H., A-4020 Linz (AT)
(72) Erfinder: Schabelreiter, Johann, Dr., A-8132 Pernegg (AT)
(74) Vertreter: Haffner, Thomas M., Dr.

(56) Entgegenhaltungen:
- DE-C- 41 695
- DE-C- 44 673
- DE-C- 197 303
- DE-C- 230 108

## Beschreibung

Die Erfindung betrifft ein Geschütz mit einem Waffenrohr und einem den Laderaum an der mündungsabgewandten Seite begrenzenden und für ein Laden freigebenden Verschlußkörper, der um einen Querbolzen schwenkbar ausgebildet ist und an einander gegenüberliegenden Seitenflächen Vorsprünge und Ausnehmungen aufweist, welche mit Vorsprüngen und Ausnehmungen eines an den Laderaum anschließenden, am Waffenrohr festgelegten Verschlußgehäuses zusammenwirken, wobei der Verschlußkörper durch Verschiebung in Schließrichtung quer zur Waffenrohrachse mittels einer Verschlußkörper-Bewegungs- und Feststelleinrichtung in eine mit dem Verschlußgehäuse kraftschlüssige Laderaum-Verschließstellung bringbar und in dieser feststellbar ist, und durch Verschiebung in Öffnungsrichtung aus genannter Verschließ-Stellung lösbar und anschließend in eine zur Waffenrohrachse parallele, den Laderaum freigebende Ladestellung schwenkbar ist.

Es ist eine große Anzahl von Konstruktionen für Verschlüsse von im wesentlichen rückseitig ladbaren Geschützen bekannt, wobei beispielhaft die großen Gruppen der Keil- und Schraubverschlüsse genannt seien. Alle diese bekannten Verschlüsse sind in Herstellung und Bedienung aufwendig, erfordern zumeist komplizierte Betätigungsgetriebe und können besonders bei größeren Kalibern beispielsweise zum Verkeilen, Klemmen od.dgl. neigen. Sie sind dann meist nur aufwendig zu reaktivieren, so daß Kampfkraftminderung und damit unerwünschte Gefährdung der Mannschaft gegeben sind.

Aus der DE-C-44 673 ist ein Drehblockverschluß bekannt geworden, der ein U-förmiges Verschlußstück enthält, in dem ein Blockverschluß eingefügt ist. Am unteren Teil desselben ist ein Querbolzen zur drehbaren Lagerung und an der Oberseite sind Vorsprünge vorgesehen, die in entsprechende Profile an der Innenseite des Verschlußstückes eingreifen.

Die Seitenflächen des Verschlußstückes sind eben und haben keine tragende Funktion. Es wird die Explosionskraft lediglich von den Vorsprüngen einerseits und vom Querbolzen andererseits aufgenommen, so daß sich insgesamt eine geringe Fläche für die Aufnahme der beim Abschuß freiwerdenden Reaktionskräfte ergibt. Eine gleichbleibende Andrückkraft an Dichtflächen des Verschlußgehäuses ist jedoch nicht möglich und somit ist auch eine einwandfreie Abdichtung des Gasdruckes nicht gegeben.

Eine weitere Ausbildung eines Verschlußstükkes ist aus der DE-C-230 108 bekannt, bei der sägezahnartige Rippen am Verschlußkörper und am Verschlußgehäuse bogenförmig angeordnet sird. Damit soll man den Verschlußkörper vor dem Geschützrohr schwenken und abdichten können. In der Praxis hat sich diese Variante nicht bewährt, weil eine Abdichtung des Gasdruckes nicht möglich ist.

Ferner ist aus der DE-C-197 303 ein Geschützverschluß der eingangs genannten Art bekanntgeworden, bei dem in ein im wesentlichen U-förmiges Verschlußgehäuse ein mit abgestuften Seitenflächen ausgebildeter Verschlußkörper eingreift. Mit Hilfe von im Querschnitt sägezahnartigen Vorsprungen und Ausnehmungen des Verschlußkörpers, die in entsprechende Profile des Verschlußgehäuses eingreifen, wird die Auflage des Verschlußkörpers erreicht. Durch die auf die Rohrachse normale Anordnung der Vorsprünge und Ausnehmungen, kann lediglich eine seitliche Verschiebung des Verschlußkörpers relativ zur Rohrmündung erfolgen und es kann eine Einstellung des Auflagedruckes bzw. Anpreßdruckes des Verschlußkörpers an die laderaumseitige Rohrmündung und an die Seitenflächen des Verschlußgehäuses nicht erreicht werden. Es bleibt der Genauigkeit der Fertigung überlassen, ob der Verschluß dicht ist. Der bei Gebrauch fortschreitende Verschleiß macht jedoch diese Einrichtung rasch unbrauchbar.

Die vorliegende Erfindung hat sich zur Aufgabe gestellt, ein wie oben erwähntes Geschütz zu schaffen, dessen Verschlußund Verschlußbetätigungs-Mechanismus einfach fertigbar und bedienbar ist, der infolge geringer Flächenpressung des Verschlußkörpers in seinem Sitz hohe Funktionstüchtigkeit besitzt und bei gegebenenfalls auftretenden mechanischen Störungen auch unter Gefechtsbedingungen unschwer wieder funktionstüchtig zu machen ist, so daß die Ausfallsquoten äußerst gering zu halten sind. Es wurde gefunden, daß sich das genannte Ziel durch ein Geschütz mit einer Verschluß- und Verschlußbetätigungseinrichtung erreichen läßt, welche jeweils die Vorteile des Keilverschlusses mit jenen des Schraubverschlusses in sich kombiniert und beide Nachteile im wesentlichen umgeht.

Zur Erfüllung dieser Aufgabe ist ein Geschütz der eingangs genannten Art dadurch gekennzeichnet, daß die die Vorsprünge und Ausnehmungen aufweisenden Seitenflächen des Verschlußkörpers als beidseitig in einem Winkel aufeinander zulaufende Dreiecks- oder Trapez-Flanken ausgebildet sind und daß der Verschlußkörper mit seinen Vorsprüngen und Ausnehmungen der Flanken mit an Dreiecks- oder Trapez-Flanken verlaufenden Vorsprüngen und Ausnehmungen des Verschlußgehäuses zusammenwirkt.

Es verlaufen also entlang der aufeinander zulaufenden, als Flanken ausgebildeten Seitenflächen des Verschlußkörpers und -gehäuses miteinander kooperierende längliche Vorsprünge und Ausnehmungen, die sich in Verschlußkörper-Schließstellung unter vollem Kraftschluß im wesentlichen formschlüssig miteinander im Eingriff befinden. Damit ist eine gleichmäßige Aufteilung der beim Feuern höchsten Druckkraftbeanspruchungen ausgesetzten Abstütz- und Anpreßflächen von Verschlußkörper und Verschlußgehäuse auf eine größere Anzahl räumlich gestaffelter Flächen gegeben und es ist damit ein relativ geringer Preßdruck an den Einzelflächen gesichert. Gleichzeitig ist eine einfache und leicht fertigbare Konstruktion gegeben. Der Formschluß der Flanken bzw. Seitenflächen von Verschlußkörper und -gehäuse erfolgt im wesentlichen wirkungsähnlich einem Schraubverschluß. Wird z.B. ein trapezförmiger Verschlußkörper in Richtung der längeren der zueinander im wesentlichen parallel angeordneten Trapez-Flanken hin verschoben, so tritt zuerst ein räumliches Lösen der durch einander entsprechende Vorsprünge und Ausnehmungen gebildeten form- und kraftschlüssigen Verbindung des Verschlußkörpers mit dem Verschlußgehäuse ein, so daß bei weiterem Verschieben über einen kurzen Verschiebeweg der Eingriff der Vorsprünge und Ausnehmungen überhaupt aufhört und der Verschlußkörper dann frei, beispielsweise in eine zur Rohrachse parallele Lage schwenkbar ist. Es ist dann der Laderaum an der Geschütz-Rückseite für ein Einbringen von Munition geöffnet. Nach erfolgtem Laden wird der Verschlußkörper wieder in eine, im wesentlichen normal zur Rohrachse angeordnete Stellung gebracht und durch Verschieben in Richtung zur kürzeren der parallelen Dreieck- oder Trapez-Flanken wird vorerst ein Eingreifen und in weiterer Folge ein kraftschlüssiger Volleingriff der miteinander zusammenwirkenden Vorsprünge und Ausnehmungen an Verschlußkörper und -gehäuse erreicht, so daß ein weiteres Verschieben verhindert wird und ein absolut drucksicherer Sitz des Verschlußkörpers gegeben ist. Damit ist das Geschütz feuerbereit.

Besonders ökonomische Fertigung und wartungsarme, auch rauhesten Gefechtsbedingungen standhaltende Bedienbarkeit sind erreichbar, wenn in vorteilhafter Weise die Flanken des Verschlußkörpers und des Verschlußgehäuses miteinander zusammenwirkende, jeweils in ihrer Gesamterstreckung konstante Querschnittsfläche- und -gestalt und Parallelepiped-Mantelflächen aufweisende Vorsprünge und Ausnehmungen aufweisen. Bei einer derartigen Querschnittsgestaltung ist eine große Auflagefläche der Elemente des Verschlußkörpers an den mit ihnen kooperierenden Gegenelementen des Gehäuses gegeben, so daß die hohen mechanischen Beanspruchungen auf einen größeren Flächenbereich sowohl von Verschlußkörper als auch Verschlußgehäuse verteilt werden. Damit können bei gegebenem Kaliber Munitionsstärke und Feuerkraft erhöht werden.

Wenn gemäß einer vorteilhaften Ausführungsform die Vorsprünge und Ausnehmungen rechtwinkelig dreieckigen Querschnitt aufweisen, wobei die dem Waffenrohr abgewandten Katheten der Querschnittsflächen der Vorsprünge des Verschlußkörpers und die diesen zugewandten Katheten der Querschnittsflächen der Ausnehmungen des Verschlußgehäuses normal zur Rohrachse ausgerichtet sind, dann ist allein vom Querschnitt her eine einfache Fertigung und eine für die Aufnahme der beim Abfeuern auftretenden hohen Anpreßkräfte besonders vorteilhafte Verteilung der Anpreßflächen gegeben, wobei infolge der Anordnung einer der Katheten der Querschnittsflächen normal zur Rohrachse ein Verkeil- oder Einfreßeffekt praktisch ausgeschaltet ist. Abrundungen an Kanten der Vorsprünge und Ausnehmungen sind dabei vorteilhaft.

Auch aus fertigungstechnischen und ökonomischen Gründen ist es besonders bevorzugt, daß die Vorsprünge und Ausnehmungen der Flanken von Verschlußkörper und Verschlußgehäuse Querschnittsflächen dreieckiger Gestalt und Dimension aufweisen und nach Art einer Linearverzahnung ausgebildet sind. Außerdem werden eine besonders gleichmäßige Verteilung der auf den Verschlußkörper wirkenden Kräfte auf die Anpreßflächen und eine Aufnahme dieser Kräfte durch das Verschlußgehäuse sichergestellt. Durch eine einfache gegenseitige Auswechselbarkeit des Verschlußkörpers ist weiters ein hoher Einsatzfähigkeitsgrad gegeben.

Es soll nicht unerwähnt bleiben, daß bei besonders einfacher Bauart der Verschlußkörper bzw. seine dem Laderaum zugewandte Fläche selbst die rückwärtige Begrenzung des Laderaumes bilden kann. Um aber eine eine waffenwirksamkeitsmindernde und den Verschlußmechanismus belastende Erosion durch die Treibgase auszuschalten, ist bevorzugt vorgesehen, daß der Verschlußkörper an seiner dem Waffenrohr zugewandten Seite einen mit ihm beweglich verbundenen Dichtkörper aufweist, daß der Dichtkörper mit einem Führungsvorsprung in einer Führungsausnehmung des Verschlußkörpers geführt ist, und daß der Dichtkörper mit einer mit einer peripheren Dichtfläche des Laderaumes des Verschlußgehäuses kooperierenden, kegelstumpfartigen Dichtfläche ausgebildet ist, wobei gemäß einer bevorzugten Ausführungsform der Erfindung so vorgegangen wird, daß die periphere Dichtfläche des Dichtkörpers auf einem peripheren umlaufenden Vorsprung dieses Dichtkörpers angeordnet ist. Damit werden eine gas- und druckdichte Passung erreicht und die Gefahren einer Gaserosion an der Dichtstelle praktisch ausgeschaltet.

Um einerseits immer ein sicheres Lösen des Verschlußkörpers aus seiner kraftschlüssigen Verschließstellung zur Laderaumfreigabe, insbesondere wenn er einen Dichtkörper aufweist, und andererseits eine die Laderaumdichtung in Verschließstellung für das Feuern progressiv verstärkende Keilwirkung sicherzustellen, ist gemäß einer besonders bevorzugten Ausführungvariante vorgesehen, daß die Projizierenden der Erzeugenden der Vorsprünge des Verschlußkörpers und des Verschlußgehäuses auf eine von der Waffenrohrachse und den Verschlußkörper-Verschiebbarkeitsrichtungen aufgezogene Ebene mit einer von der Kurve des Schnittes der Innenwand des Laderaumes mit der ihn in Verschließstellung des Verschlußkörpers begrenzenden Fläche des Verschlußkörpers, bzw. mit einer von in sich geschlossenen Dichtlinien an den miteinander kooperierenden Dichtflächen von Dichtkörper und Verschlußgehäuse aufgezogenen Fläche, insbesondere Ebene, einen sich in Richtung der Öffnung des Winkels der beiden Flanken öffnenden, spitzen Winkel einschließen. Es laufen also die Vorsprünge und Ausnehmungen schräg, hunter Einschluß eines von 90° verschiedenen Winkels mit der Rohrachse, den Flanken entlang.

Gemäß einer im Hinblick auf die Fertigung und Funktionstüchtigkeit vorteilhaften Weiterbildung dieser bevorzugten Ausführungsform ist es günstig, die Ausbildung so zu treffen, daß die von den Dichtflächen des Dichtkörpers und des Verschlußgehäuses in Verschlußkörper-Schließstellung aufgezogene(n) Ebene(n) senkrecht zur Waffenrohrachse angeordnet ist (sind), und daß die Projizierenden der Erzeugenden der Vorsprünge auf eine von der Waffenrohrachse und den Verschlußkörper-Bewegbarkeitsrichtungen aufgezogene Ebene mitvorgenannter(n) Ebene(n) einen Winkel im Bereich von 1 bis 30°, vorzugsweise von 2 bis 15°, insbesondere 2 bis 10°, einschließen. Bei dieser Schrägausrichtung der Ausnehmungen und Vorsprünge kann eine ausreichende Paß- und Dichtfläche des Dichtkörpers erreicht werden, wobei aber ein Lösen des Verschlußkörpers aus der Verschließstellung nicht behindert ist. Außerdem ist jedenfalls das progressive Anpressen infolge der Keilwirkung in günstiger Weise erreicht.

Um ein einwandfreies Funktionieren des Verschlusses unabhängig von seiner Relativ-Lage, von der Schwerkraft oder anderen aufgebrachten Kräften, beispielsweise Feder-Kräften auch unter rauhesten Bedingungen zu erreichen, ist eine Bauart der Verschluß-Betätigungs- und Feststelleinrichtung bevorzugt so ausgebildet, daß der Verschlußkörper an einer seiner beiden, Vorsprünge und Ausnehmungen aufweisenden, zueinander parallelen Flanken bzw. der entsprechenden Dreiecksflanke mit dem Grund einer dort angeordneten Ausnehmung an eine periphere Führungsfläche einer um eine zum Verlauf der genannten Flanke parallele Achse in einem mit dem Verschlußgehäuse lösbar verbundenen Nockenlagergehäuse drehbar gelagerten, mit Exzenter ausgebildeten Verschlußkörper-Betätigungsnocke anliegend und bei Drehung dieser Nocke in Anlage gehalten in eine kraftschlüssige Laderaum-Verschließstellung bzw. aus einer solchen verschiebbar und verschwenkbar ist. Die soeben beschriebene Einrichtung zeichnet sich im Vergleich zu Betätigungsorganen bekannter Verschlüsse durch ausgesprochene Einfachheit, Bedienungsfreundlichkeit und hohe Robustheit, z.B. gegen Schlag, Stoß und Verschmutzung aus.

Wenn in vorteilhafter Weise zum Festhalten des Verschlußkörpers an der Führungsfläche der Betätigungsnocke der Verschlußkörper einen an einem dem Anliegebereich diametral gegenüberliegenden Bereich der Führungsfläche in Anlage gehaltenen, mit dem Verschlußkörper lösbar verbundenen Stegteil aufweist, können infolge voller Zwangsführung Fehlfunktionen noch vermindert werden.

Um beispielsweise eine unerwünschte Bedienung des Verschlusses zu vermeiden, kann weiters vorgesehen sein, daß ein die Betätigungsnocke überragender Stummel der zu ihrer Lagerung dienenden Nockenwelle ein Anschlußelement für ein Verschluß-Betätigungsorgan aufweist. Es können beispielsweise Formschlußelemente, wie z.B. Nut, Vierkant, Verzahnung, auf einem Ende der die Nocke tragenden Betätigungswelle angeordnet sein.

Eine hohe Führungsgenauigkeit bei der Laderaumfreigabe und problemlose, klemmfreie Zurückführung des Verschlußkörpers in die hockkraftschlüssige Feuerstellung lassen sich erreichen, wenn ein die Betätigungsnocke überragender Stummel der Nockenwelle bei Betätigung des Verschlußkörpers an einander diametral gegenüberliegenden Stellen parallel zu Projektionsebenen der Erzeugenden der Vorsprünge des Verschlußkörpers auf eine von der Waffenrohrachse und den Verschluß-Bewegbarkeitsrichtungen aufgezogene Ebene sich erstreckende, zueinander parallele, seitliche Begrenzungsflächen einer Ausnehmung eines Fortsatzes des Verschlußkörpers in Anlage gehalten ist.

Wenn, wie weiters bevorzugt, der Verschlußkörper in seinem der Betätigungsnocke bzw. deren Welle nahen Bereich an einer der im Winkel zueinander verlaufenden seitlichen Trapez-Flanken einen, gegebenenfalls als Rolle ausgebildeten, Vorsprung aufweist, welcher bei Verschieben des Verschlußkörpers aus einer kraftschlüssigen Verschließstellung und dessen Schwenken zur Laderaum-Freigabe mit einer eine innenzylindrische Führungsfläche aufweisenden Führungskulisse des Nocken-Lagergehäuses in Eingriff bringbar und an der genannten Führungsfläche in Anlage gehalten schwenkbar ist, können die genannten Manipulationseigenschaften noch verbessert werden und es ist eine eine Fehlbedienung ausschließende Zwangsführung gegeben.

Vorteilhaft kann weiters vorgesehen sein, daß das Verschlußgehäuse beidseitig des Waffenrohres Aufnahmen für Rücklaufzylinder aufweist. Bei einer derartigen Anordnung für Rücklaufzylinder im Verschlußgehäuse, das praktisch Bodenstück für das Waffenrohr ist bzw. mit einem solchen verbunden sein kann, wird erreicht, daß die Resultierende der Bremskräfte sich in der Rohrachse befindet und so das Widerstandsmoment an den kritischen Stellen des Verschlußgehäuses und -körpers erhöht wird, wodurch auf einen bei herkömmlichen Keilverschlüssen notwendigen Steg verzichtet werden kann.

Anhand der Figuren 1 bis 3, welche teil bzw. vollgeschnittene Ansichten einer Ausführungsform der Erfindung von der Seite, von oben und quer zur Rohrachse zeigen, wird die Erfindung näher erläutert.

Aus den Figuren, insbesondere Fig. 1 und 2 ist ersichtlich, wie ein Waffenrohr 2 mit einem ein Verschlußgehäuse 3 bildenden Bodenstück schraubverbunden ist. Im Gehäuse 3 ist ein den von einer Laderaumwand 21 begrenzten Laderaum 20 schließender, mit einem mit ihm verbundenen Dichtkörper 4 ausgestatteter Verschlußkörper 5 angeordnet, welcher in der gezeigten Ausführungsform quer zur in Rohrachse A im wesentlichen etwa trapezförmige Gestalt mit einem abwärts gerichteten Fortsatz 55 aufweist. Die beiden im aus Fig. 1 ersichtlichen Winkel a zueinander ausgerichteten Trapezseitenflanken 50 weisen sich ihnen entlang erstreckende Verschlußelemente auf, welche im vorliegenden Fall, siehe Fig. 3, von durch Ausnehmungen 52 voneinander getrennte Vorsprünge 51 jeweils etwa dreieckiger Gestalt gebildet sind, welche im wesentlichen form- und jedenfalls kraftschlüssig bei der voll ausgezeichneten Schließstellung des Körpers 5 mit Gegenvorsprüngen 31 und Ausnehmungen 32 an ebenfalls trapezflankenartigen Innenwänden 30 des Verschlußgehäuses 3 kooperieren. In der dargestellten Verschließstellung und stets auch bei Bewegung liegt der eine, im wesentlichen in Rohrachsenrichtung verlaufende, an der längeren (54) seiner parallelflanken 53, 54 etwa nutartige Ausnehmung 545 aufweisende Verschlußkörper 5 mit dem Grund 541 dieser Nut 545 auf der Führungsfläche 71 einer Nocke 7 auf, welche mit ihrer beidseitig überragenden Welle 75 in einem mit dem Verschlußgehäuse 3 an dessen Unterseite lösbar verbundenen Lagergehäuse 6 drehbar gelagert ist. Die Wellenstümpfe 75 der Nocke 7 sind beidseitig etwa gabelartig von einer weiteren, zur Nockenwellenachse parallel verlaufenden Nut 555 im Fortsatz 55 des Verschlußkörpers 5 umfangen, wobei die Seitenwände 552, 553 dieser Nut 555 bei Stillstand oder Bewegung des Verschlußkörpers 5 stets jeweils an zwei diametral einander gegenüberliegenden Stellen der Wellenstummel 75 gleitend an diese anliegend gehalten sind. Der Nutgrund 551 bildet einen Anschlag für die Bewegung des Verschlußkörpers 5 selbst. Die Nut 555 ist außerdem in Relation zum Verschlußkörper 5 bzw. seiner mündungsseitigen Fläche 501 im spitzen Winkel ß schräg angeordnet. Mit dem Verschlußkörper 5 bzw. dessen Fortsatz 55 ist ein Stegteil 57, hier lösbar, verbunden, welcher Nocke 7 und Nockenwelle 75 umgreift, so daß gewährleistet ist, daß Nocke 7 und Nockenwelle 75 an einer der einen Anliegestelle des Grundes 541 der Nut 545 des Verschlußkörpers 5 auf der Nockenführungsfläche 71 im wesentlichen diametral gegenüberliegenden Stelle des genannten Stegteiles 57 in Anlage ist. Die genannten Nuten 555, 545, Stegteil 57, sowie Nocke 7 und die vom Fortsatz 55 umgriffenen Wellenteile 75 der Nocke 7 bewirken zusammen eine exakte und klemmfreie Zwangsführung des Verschlußkörpers 5 bei Drehen der Nocke 7 und damit eine einwandfreie Verschlußbetätigung. Diese kann mittels nichtgezeigten Betätigungsorganes, das an einen Vierkant 751 der Nockenwelle 75 angeschlossen werden kann, erfolgen. Zur Erhöhung der Sicherheit der Führung ist zusätzlich zumindest an einer Seite der beiden aufeinander zulaufenden Flanken 50 des Körpers 5 ein diese überragender Stift 508 angeordnet, welcher bei Absenken des Verschlußstückes 5 bei Drehen der Nocke aus der Verschließstellung, z.B. in die in Fig. 2 strichliert gezeigte Stellung, in eine am Lagergehäuse 6 angeordnete Führungskulisse 65 an deren Innenzylinderfläche 655 neben dem Nockenwellen-Lager 62 in Eingriff kommt, so daß eine Abstützung des Stiftes 508 an der Fläche 655 bei Schwenken und damit eine Zwangsführung erfolgt, die insbesondere das Zurückbewegen des Verschlußkörpers 5 nach erfolgtem Laden erleichtert. Bei dem Verschluß der in der Figur gezeigten bevorzugten Bauart schließen die Projiziereinden der Erzeugenden der Vorsprünge und Ausnehmungen 51, 31, 52, 32 an den Flanken 50, 30 von Verschlußkörper 5 und Gehäuse 3 auf eine Fläche, welche von den Verschiebungsrichtungen R1, R2 des Verschlußkörpers 5 und der Achse (A) aufgezogen ist, mit einer von einer geschlossenen Dichtlinie an den kooperierenden kegeligen Dichtflächen 43, 33 auf einen dichtlippenartigen peripheren Vorsprung 435 eines mit Verschlußkörper 5 beweglich verbundenen Dichtkörpers 4 im Verschlußgehäuse 3 aufgezogene Ebene einen spitzen Winkel ß ein, welcher bevorzugt zwischen 2 und 15° beträgt. Diese Schrägausrichtung hat den Vorteil, daß beim Öffnen des Verschlusses bei Drehen der Nocke 7 - in Fig. 1 nach rechts - der Verschlußkörper 5 nach unten und gleichzeitig nach rechts aus der formschlüssigen Stellunge gezogen wird und dabei den mit ihm beweglich verbundenen, mit seiner Rückwand an die dem Laderaum 20 zugekehrte Fläche 501 des Verschlußkörpers 5 schleifend anliegenden Dichtkörper 4 aus seinem hochdruckfest dichtenden Sitz aus der Paßfläche 33 des Gehäuses 3 herauszieht, wobei eine lineare Führung des Dichtkörpers 4 mittels eines in einer in der Fläche 501 des Körpers 5 angeordneten Nut 505 gleitenden Vorsprunges 45 erfolgt. Beim Herausziehen des Verschlußkörpers 5 sinkt dieser so lange, bis die gegenseitige Längs-Verzahnung der Trapezflanken 50, 30 von Körper 5 und Gehäuse 3 sich nicht mehr im Eingriff befindet. Infolge der Zwangsführung durcn Nocke 7, Nockenwelle 75, Verschlußkörper 5 und die in seinem Fortsatz 55 vorgesehenen Nuten 545, 555 wird dieser in eine Lage parallel zur Rohrachse A verschwenkt und der Laderaum ist zum Einbringen von Munition, Geschoß und dgl. frei. Bei Verschließen vor dem Feuern ist der Vorgang umgekehrt.

Aus Fig. 3 ist besonders gut ersichtlich, wie die form- und kraftschlüssigen Vorsprünge 51, 31 von Verschlußkörper 5 und Gehäuse 3 so gestaltet sind, daß im Querschnitt gesehen die der Mündung abgewandten Katheten 511 der Vorsprünge 51 des Verschlußkörpers 5 und die ihnen jeweils entsprechenden und zugewandten Katheten 321 der Ausnehmungen bzw. Nuten 32 des Gehäuses 3 sich im wesentlichen senkrecht zur Rohrachse A erstrecken, womit einerseits eine kraftneutrale, praktisch zweitvektorfreie Aufnahme der beim Abfeuern auftretenden mechanischen Kräfte durch das Gehäuse 3 erfolgt und anderseits ein Klemmen der Verzahnung vermieden wird.

Schließlich ist aus der Fig.1 noch zu ersehen, wie im VerschIußgehäuse ` 3 neben einer Aufnahme für das Waffenrohr 2 noch eine Aufnahme 35 für einen nicht gezeigten Rücklaufzylinder vorgesehen ist. Eine zweite solche zum Waffenrohr 2 symmetrisch angeordnete Aufnahme ist ebenfalls nicht gezeigt. Es sei angemerkt, daß in den Figuren eine Abfeuerungseinrichtung nicht dargestellt ist, daß aber praktisch jede übliche, z.B. Schlagbolzenzündung, Anfeuerungspatrone u.dgl. in Frage kommt.

Die Erfindung hat, insbesondere auch in der gezeigten Anordnung folgende wesentliche Vorzüge:

Eine einfache Fertigung, vor allem durch einfache, leicht zugängliche und gleichartige Flächen, geringe Flächenpressung infolge der Aufteilung mittels Verzahnung und eine Abdichtung des Laderaumes durch einen kartuschenähnlichen Dichtkegel. Es ist ein gewaltsames Öffnen im Falle von Störungen möglich. Weiters bringen die beidseitigen Aufnahmen der Rücklaufzylinder - die Resultierende der Brennkräfte findet sich in der Rohrachse - eine Erhöhung des Widerstandsmomentes an den kritischen Stellen des Verschlußblockes, wodurch auf den bei herkömmlichen Keilverschlüssen üblichen Steg verzichtet werden kann. Weiters fällt das bisher übliche, komplizierte Betätigungsgetriebe weg, welches durch einen Exzenter ersetzt ist.

Im wesentlichen ist festzuhalten, daß beim erfindungsgemäßen Geschütz mit dem beschriebenen Verschluß zum ersten Mal die Vorteile von Keilverschlüssen und Schraubverschlüssen vorteilhaft kombiniert sind, wobei aber gleichzeitig ein wesentlich geringerer Aufwand bei Fertigung und Manipulation gegeben ist.

## Patentansprüche

1. Geschütz mit einem Waffenrohr (2) und einem den Laderaum (20) an der mündungsabgewandten Seite begrenzenden und für ein Laden freigebenden Verschlußkörper (5), der um einen Querbolzen schwenkbar ausgebildet ist und an einander gegenüberliegenden Seitenflächen Vorsprünge und Ausnehmungen (51, 52) aufweist, welche mit Vorsprüngen und Ausnehmungen (31, 32) eines an den Laderaum (20) anschließenden, am Waffenrohr festgelegten Verschlußgehäuses (3) zusammenwirken, wobei der Verschlußkörper (5) durch Verschiebung in Schließrichtung (R1) quer zur Waffenrohrachse (A) mittels einer Verschlußkörper-Bewegungs- und Feststelleinrichtung (6,7) in eine mit dem Verschlußgehäuse (3) kraftschlüssige Laderaum-Verschließstellung bringbar und in dieser feststellbar ist, und durch Verschiebung in Öffnungsrichtung (R2) aus genannter Verschließ-Stellung lösbar und anschließend in eine zur Waffenrohrachse (A) parallele, den Laderaum (20) freigebende Ladestellung schwenkbar ist, dadurch gekennzeichnet, daß die die Vorsprünge und Ausnehmungen (51, 52) aufweisenden Seitenflächen des Verschlußkörpers als beidseitig in einem Winkel (a) aufeinander zulaufende Dreiecks- oder Trapez-Flanken (50) ausgebildet sind und daß der Verschlußkörper (5) mit seinen Vorsprüngen und Ausnehmungen (51, 52) der Flanken (50) mit an Dreiecks- oder Trapez-Flanken (30) verlaufenden Vorsprüngen und Ausnehmungen (32, 31) des Verschlußgehäuses (3) zusammenwirkt.

2. Geschütz nach Anspruch 1, dadurch gekennzeichnet, daß die Flanken (50, 30) des Verschlußkörpers (5) und des Verschlußgehäuses (3) miteinander zusammenwirkende, jeweils in ihrer Gesamterstreckung konstante Querschnittsfläche- und -gestalt und Parallelepiped-Mantelflächen aufweisende Vorsprünge (51, 31) und Ausnehmungen (52, 32) aufweisen.

3. Geschütz nach Anspruch 1 oder 2, dadurch gekennzeichnet, daß die Vorsprünge (51, 31) und Ausnehmungen (52, 32) rechtwinkelig dreieckigen Querschnitt aufweisen, wobei die dem Waffenrohr (2) abgewandten Katheten (511) der Querschnittsflächen der Vorsprünge (51) des Verschlußkörpers (5) und die diesen zugewandten Katheten (321) der Querschnittsflächen der Ausnehmungen (32) des Verschlußgehäuses (3) normal zur Rohrachse (A) ausgerichtet sind.

4. Geschütz nach einem der Ansprüche 1 bis 3, dadurch gekennzeichnet, daß die Vorsprünge und Ausnehmungen (51, 52, 31, 32) der Flanken (50, 30) von Verschlußkörper (5) und Verschlußgehäuse (3) Querschnittsflächen dreieckiger Gestalt und Dimension aufweisen und nach Art einer Linearverzahnung ausgebildet sind.

5. Geschütz nach einem der Ansprüche 1 bis 4, dadurch gekennzeichnet, daß der Verschlußkörper (5) an seiner dem Waffenrohr (2) zugewandten Seite einen mit ihm beweglich verbundenen Dichtkörper (4) aufweist, daß der Dichtkörper (4) mit einem Führungsvorsprung (45) in einer Führungsausnehmung (505) des Verschlußkörpers (5) geführt ist, und daß der Dichtkörper (4) mit einer mit einer peripheren Dichtfläche (33) des Laderaumes (20) des Verschlußgehäuses (3) kooperierenden, kegelstumpfartigen Dichtfläche (43) ausgebildet ist.

6. Geschütz nach Anspruch 5, dadurch gekennzeichnet, daß die periphere Dichtfläche (43) des Dichtkörpers (4) auf einem peripheren umlaufenden Vorsprung (435) dieses Dichtkörpers (4) angeordnet ist.

7. Geschütz nach einem der Ansprüche 1 bis 6, dadurch gekennzeichnet, daß die Projizierenden der Erzeugenden der Vorsprünge (51, 31) des Verschlußkörpers (5) und des Verschlußgehäuses (3) auf eine von der Waffenrohrachse (A) und den Verschlußkörper-Verschiebbarkeitsrichtungen (R1, R2) aufgezogene Ebene mit einer von der Kurve des Schnittes der Innenwand (21) des Laderaumes (20) mit der ihn in Verschließstellung des Verschlußkörpers (5) begrenzenden Fläche (501) des Verschlußkörpers (5), bzw. mit einer von in sich geschlossenen Dichtlinien an den miteinander kooperierenden Dichtflächen (43, 33) von Dichtkörper (4) und Verschlußgehäuse (3) aufgezogenen Fläche, insbesondere Ebene, einen sich in Richtung der Öffnung des Winkels (a) der beiden Flanken (50) öffnenden, spitzen Winkel (ß) einschließen.

8. Geschütz nach einem der Ansprüche 1 bis 7, dadurch gekennzeichnet, daß die von den Dichtflächen (43, 33) des Dichtkörpers (4) und des Verschlußgehäuses (3) in Verschlußkörper-Schließstellung aufgezogene(n) Ebene(n) senkrecht zur Waffenrohrachse (A) angeordnet ist (sind), und daß die Projizierenden der Erzeugenden der Vorsprünge (51, 31) auf eine von der Waffenrohrachse (A) und den Verschlußkörper-Bewegbarkeitsrichtungen (R1, R2) aufgezogene Ebene mitvorgenannter(n) Ebene(n) einen Winkel (ß) im Bereich von 1 bis 30°, vorzugsweise von 2 bis 15°, insbesondere 2 bis 10°, einschließen.

9. Geschütz nach einem der Ansprüche 1 bis 8, dadurch gekennzeichnet, daß der Verschlußkörper (5) an einer seiner beiden, Vorsprünge und Ausnehmungen aufweisenden, zueinander parallelen Flanken (53, 54) bzw. der entsprechenden Dreiecksflanke mit dem Grund (541) einer dort angeordneten Ausnehmung (545) an eine periphere Führungsfläche (71) einer um eine zum Verlauf der genannten Flanke (54) parallele Achse in einem mit dem Verschlußgehäuse (3) lösbar verbundenen Nockenlagergehäuse (6) drehbar gelagerten, mit Exzenter ausgebildeten Verschlußkörper-Betätigungsnocke (7) anliegend und bei Drehung dieser Nocke (7) in Anlage gehalten in eine kraftschlüssige Laderaum-Verschließstellung bzw. aus einer solchen verschiebbar und verschwenkbar ist.

10. Geschütz nach einem der Ansprüche 1 bis 9, dadurch gekennzeichnet, daß zum Festhalten des Verschlußkörpers (5) an der Führungsfläche (71) der Betätigungsnocke (7) der Verschlußkörper (5) einen an einem dem Anliegebereich diametral gegenüberliegenden Bereich der Führungsfläche (71) in Anlage gehaltenen, mit dem Verschlußkörper lösbar verbundenen Stegteil (57) aufweist.

11. Geschütz nach einem der Ansprüche 1 bis 10, dadurch gekennzeichnet, daß ein die Betätigungsnocke (7) überragender Stummel der zu ihrer Lagerung dienenden Nockenwelle (75) ein Anschlußelement (751) für ein Verschluß-Betätigungsorgan aufweist.

12. Geschütz nach einem der Ansprüche 1 bis 11, dadurch gekennzeichnet, daß ein die Betätigungsnocke (7) überragender Stummel der Nokkenwelle (75) bei Betätigung des Verschlußkörpers (5) an einander diametral gegenüberliegenden Stellen parallel zu Projektionsebenen der Erzeugenden der Vorsprünge (51) des Verschlußkörpers (5) auf eine von der Waffenrohrachse (A) und den Verschluß-Bewegbarkeitsrichtungen (R1, R2) aufgezogene Ebene sich erstreckende, zueinander parallele, seitliche Begrenzungsflächen (552, 553) einer Ausnehmung (555) eines Fortsatzes (55) des Verschlußkörpers in Anlage gehalten ist.

13. Geschütz nach einem der Ansprüche 1 bis 12, dadurch gekennzeichnet, daß der Verschlußkörper (5) in seinem der Betätigungsnocke (7) bzw. deren Welle (75) nahen Bereich an einer der im Winkel (a) zueinander verlaufenden seitlichen Trapez-Flanken (50) einen, gegebenenfalls als Rolle ausgebildeten, Vorsprung (508) aufweist, welcher bei Verschieben des Verschlußkörpers (5) aus einer kraftschlüssigen Verschließstellung und dessen Schwenken zur Laderaum-Freigabe mit einer eine innenzylindrische Führungsfläche (655) aufweisenden Führungskulisse (65) des Nocken-Lagergehäuses (6) in Eingriff bringbar und an der genannten Führungsfläche (655) in Anlage gehalten schwenkbar ist.

14. Geschütz nach einem der Ansprüche 1 bis 13, dadurch gekennzeichnet, daß das Verschlußgehäuse (3) beidseitig des Waffenrohres (2) Aufnahmen (35) für Rücklaufzylinder aufweist.

## Revendications

1. Fusil muni d'un canon (2) et d'un verrou de culasse (5) qui limite la chambre de charge (20) sur le côté le plus éloigné de la bouche, et qui libère ce côté pour le chargement, verrou qui est réalisé de façon à pouvoir pivoter autour d'une broche transversale et présente sur des surfaces latérales mutuellement opposées, des saillies et des évidements (51, 52) qui coopèrent avec des saillies et évidements (31, 32) d'un boîtier de culasse (3) adjacent à la chambre de charge et fixé au canon, le verrou de culasse (5) pouvant être amené et bloqué dans une position de fermeture de la chambre de charge, dans laquelle il est lié au boîtier de culasse (3) par une liaison de transmission de la force par translation dans le sens de la fermeture (R1), transversalement à l'axe (A) du canon, au moyen d'un dispositif (6, 7) de déplacement et de blocage du verrou de culasse et qui peut être libéré de la position de fermeture précitée par translation dans le sens de l'ouverture (R2) et ensuite basculé dans une position de chargement parallèle à l'axe (A) du canon, qui dégage la chambre de charge (20), caractérisé par le fait que les surfaces latérales du verrou de culasse, qui présentent des saillies et évidements (51, 52), présentent la forme de côtés d'un triangle ou d'un trapèze qui convergent l'un vers l'autre avec un certain angle (a), et en ce que le verrou de culasse (5) coopère, au moyen de ses saillies et évidements (51, 52), des flancs (50), avec les saillies et évidements (31, 32) du boîtier de culasse (3) qui s'étendent sur les côtés du triangle ou du trapèze.

2. Fusil selon la revendication 1, caractérisé en ce que les flancs (50, 30) du verrou (5) et du boîtier (3) de la culasse présentent des saillies (51, 31) et évidements (52, 32) coopérant entre eux, dont chacun présente sur toute son étendue une surface et un profil de section constants et des surfaces latérales parallélépipédiques.

3. Fusil selon l'une des revendications 1 et 2, caractérisé en ce que les saillies (51, 31) et les évidements (52, 32) présentent une section en triangle rectangle, les côtés de l'angle droit (511) des surfaces de section des saillies (51) du verrou (5) de la culasse qui tournent le dos au canon (2), et les côtés (321) de l'angle droit des surfaces de section des évidements (32) du boîtier (3) de la culasse qui sont dirigés vers lesdits côtés de l'angle droit des surfaces de section du verrou de la culasse sont orientés perpendiculairement à l'axe (A) du canon.

4. Fusil selon l'une des revendications 1 à 3, caractérisé en ce que les saillies et évidements (51, 52, 31, 32) des flancs (50, 30) du verrou (5) et du boîtier (3) de la culasse présentent des surfaces de section en forme de triangle rectangle et des dimensions de triangle rectangle et présentent la configuration d'une denture liénaire.

5. Fusil selon l'une des revendications 1 à 3, caractérisé en ce que le verrou (5) de la culasse présente, sur son côté dirigé vers le canon (2), un obturateur (4) relié à ce verrou par une liaison mobile, en ce que l'obturateur (4) est guidé par une saillie de guidage (45) dans un évidement de guidage (505) du verrou (5) de la culasse, et en ce que l'obturateur (4) est muni d'une surface d'étanchéité (43) de forme tronconique qui coopère avec une surface d'étanchéité périphérique (33) de la chambre de charge (20) du boîtier (3) de la culasse.

6. Fusil selon la revendication 5, caractérisé en ce que la surface d'étanchéité périphérique (43) de l'obturateur (4) est prévue sur une saillie périphérique (435) continue de cet obturateur (4).

7. Fusil selon l'une des revendications 1 à 6, caractérisé en ce que les projections des génératrices des saillies (51, 31) du verrou (5) et du boîtier (3) de la culasse sur un plan défini par l'axe (A) du canon et par les directions de mobilité en translation (R1, R2) du verrou de la culasse, forment un angle aigu (ß), qui s'ouvre dans le sens de l'ouverture de l'angle (a) des deux flancs (50), avec une surface (501) du verrou (5) de la culasse qui le limite à partir de la courbe de la coupe de la paroi intérieure (21) de la chambre de charge (20) avec la surface qui le limite dans la position de fermeture du verrou (5) de ta culasse, ou avec une surface, notamment, un plan, définie par des lignes d'étanchéité fermées en soi, formées sur les surfaces d'étanchéité (43, 33) de l'obturateur (4) et du boîtier (3) de la culasse qui coopèrent entre elles.

8. Fusil selon l'une des revendications 1 à 7, caractérisé en ce que le ou les plan(s) défini(s) par les surfaces d'étanchéité (43, 33) de l'obturateur (4) et du boîtier (3) de la culasse, dans la position de fermeture du verrou de la culasse, est ou sont disposé(s) perpendiculairement à l'axe (A) du canon et en ce que les projections des génératrices des saillies (51, 31) sur un plan défini par l'axe (A) du canon et par les directions (R1, R2) de mobilité du verrou de la culasse, forment avec le ou les plans précités un angle (ß) compris dans l'intervalle de 1 à 30°, de préférence dans l'intervalle compris entre 2 et 15° et, notamment dans l'intervalle compris entre 2 et 10°.

9. Fusil selon l'une des revendications 1 à 8, caractérisé en ce que l'obturateur (5) est maintenu en appui le long de ses deux flancs (53, 54) parallèles entre eux, qui présentent les saillies et les évidements, ou le long du flanc de triangle correspondant, sur le fond (541) d'un évidement (545) prévu en cet endroit, sur une surface de guidage périphérique (71) d'une came (7) d'actionnement du verrou de culasse, formant un excentrique, montée rotative autour d'un axe parallèle à la direction du flanc (54) précité, dans un boîtier (6) de palier de came qui est relié au boîtier (3) de la culasse par une liaison démontable, et est maintenu, par une rotation de cette came (7), en appui dans une position de fermeture de la chambre de charge par action de force, et peut être écarté de cette position, par un mouvement de translation et de pivotement.

10. Fusil selon l'une des revendications 1 à 9, caractérisé en ce que, pour maintenir le verrou (5) de la culasse appliqué fermement contre la surface de guidage (71) de la came d'actionnement (7), le verrou (5) de la culasse présente une partie barrette (57), qui est reliée au verrou par une liaison démontable et qui est maintenue en appui contre une région de la surface de guidage (71) qui est diamétralement opposée à la région d'appui.

11. Fusil selon l'une des revendications 1 à 10, caractérisé en ce qu'un tourillon de l'arbre (75) de la came servant au tourillonnement de la came d'actionnement, tourillon qui fait saillie sur la came d'actionnement, présente un élément de raccordement (751) destiné à recevoir un organe d'actionnement de la culasse.

12. Fusil selon l'une des revendications 1 à 11, caractérisé en ce que lors de l'actionnement du verrou (5) de la culasse, un tourillon de l'arbre (75) de la came, qui fait saillie sur la came d'actionnement (7), est maintenu en appui, en des régions diamétralement opposées l'une à l'autre, parallèlement aux plans de projection des génératrices des saillies (51) du verrou (5) de la culasse, sur un plan défini par l'axe (A) du canon et par les directions (R1, R2) de mobilité de la culasse, des surfaces limites (552, 553) latérales, parallèles entre elles, d'un évidement (555) ménagé dans un prolongement (55) du verrou de la culasse.

13. Fusil selon l'une des revendications 1 à 12, caractérisé en ce que le verrou (5) de la culasse présente, dans sa région proche de la came d'actionnement (7) ou de l'arbre (75) de cette came, sur l'un des flancs latéraux (50) du trapèze qui forment un angle (a) entre eux, une saillie (508) éventuellement présentée sous la forme d'un galet, et qui, lors de la translation du verrou (5) de la culasse qui écarte ce verrou de sa position de fermeture obtenue par action de force, et lors du pivotement de ce verrou qui libère la chambre de charge, peut être mise en prise avec une coulisse de guidage (65) du boîtier (6) du palier de la came, qui présente une surface de guidage intérieurement cylindrique (655), et peut être basculée et maintenue en appui contre la surface de guidage précitée (655).

14. Fusil selon l'une des revendications 1 à 13, caractérisé en ce que le boîtier (3) de la culasse présente sur les deux côtés du canon (2) des logements (35) pour le cylindre de recul.

## Claims

1. Gun with a barrel (2) and a breech block (5) bounding the breech (20) on the muzzle-remote side and freeing same for loading, said breech block being constructed so as to pivot about a cross-bolt and having on facing lateral faces projections and recesses (51, 52), which cooperate with projections and recesses (31, 32) of a breech block casing connected to the breech (20) and fixed to the barrel and by displacement in the closing direction (R1) at right angles to the barrel axis (A) by means of a breech block moving and fixing device (6, 7), the breech block (5) can be brought into and fixed in a non-positive breech closing position with the breech block casing (3) and by displacement in the opening direction (R2) can be released from said closing position and can then be pivoted into a loading position freeing the breech (20) and which is parallel to the barrel axis (A), characterized in that the lateral faces of the breech block having the projections and recesses (51, 52) are constructed as triangular or trapezoidal flanks (50) tapering towards one another on either side in an angle (a) and that the breech block (5) with its projections and recesses (51, 52) of flanks (50) cooperates with projections and recesses (32, 31) of the breech block casing (3) running on triangular or trapezoidal flanks (30).

2. Gun according to claim 1, characterized in that the flanks (50, 30) of the breech block (5) and breech block casing (3) have cooperating projections (51, 31) and recesses (52, 32) having in their overall extension constant cross-sectional surfaces and designs and parallelepipedic circumferential surfaces.

3. Gun according to claims 1 or 2, characterized in that the projections (51, 31) and recesses (52, 32) have a rectangular, triangular cross-section, the cathetuses (511) of the cross-sectional surfaces of the projections (51) of the breech block (5) remote from the barrel (2) and the cathetuses (321) of the cross-sectional surfaces of the recesses (32) of the breech block casing (3) facing the same are oriented normal to the barrel axis (A).

4. Gun according to one of the claims 1 to 3, characterized in that the projections and recesses (51, 52, 31, 32) of the flanks (50, 30) of breech block (5) and breech block casing (3) have cross-sectional surfaces with a triangular configuration and dimensions and are constructed in the manner of a linear tooth system.

5. Gun according to one of the claims 1 to 4, characterized in that on its side facing the barrel (2), the breech block (5) has a sealing element (4) movably connected thereto, that the sealing element (4) is guided with a guide projection (45) in a guide recess (505) of the breech block (5) and that the sealing element (4) is constructed with a frustumlike sealing surface (43) cooperating with a peripheral sealing surface (33) of the breech (20) of breech block casing (3).

6. Gun according to claim 5, characterized in that the peripheral sealing surface (43) of the sealing element (4) is located on a peripheral, all- round projection (435) of said sealing element (4).

7. Gun according to one of the claims 1 to 6, characterized in that the projector of the generatrix of the projections (51, 31) of breech block (5) and breech block casing (3) forms an acute angle (ß) opening in the direction of the aperture of angle (a) of the two flanks (50) on a plane formed by the barrel axis (A) and the breech block displacement directions (R1, R2) with a surface (501) of the breech block (5) bounded by the curve of the section of the inner wall (21) of breech (20) in the closed position of the breech block (5) or with a surface, particularly a plane on the closed sealing lines on the cooperating sealing surfaces (43, 33) of the sealing element (4) and the breech block casing (3).

8. Gun according to one of the claims 1 to 7, characterized in that the plane or planes drawn by the sealing surfaces (43, 33) of the sealing element (4) and the breech block casing (3) in the breech block closing position are at right angles to the barrel axis (A) and that the projector of the generatrix of the projections (51, 31) on a plane with the aforementioned plane or planes drawn by the barrel axis (A) and the breech block mobility directions (R1, R2) forms an angle (ß) in the range 1 to 30°, preferably 2 to 15° and particularly 2 to 10°.

9. Gun according to one of the claims 1 to 8, characterized in that the breech block (5) on one of its two parallel flanks (53, 54) having projections and recesses or the corresponding triangu₋ lar flank with the bottom (541) of a recess (545) located there on a peripheral guide surface (71) of an axis parallel to the path of said flank (54) in a cam bearing casing (6) detachably connected to the breech block casing (3) is mounted in rotary manner, engages with eccentric-constructed breech block actuating cam (7) and on rotating the latter is kept in engagement in a non-positive breech closing position or can be moved or pivoted out of the same.

10. Gun according to one of the claims 1 to 9, characterized in that for fixing the breech block (5) on the guide surface (71) of the actuating cam (7), the breech block (5) has a web part (57) detachably connected to the breech block and kept engaged on an area of the guide surface (71) diametrically facing the engagement area.

11. Gun according to one of the claims 1 to 10, characterized in that an end projecting over the actuating cam (7) of the camshaft (75) used for the mounting of the same has a connecting element (751) for a closure actuating member.

12. Gun according to one of the claims 1 to 11, characterized in that an end of the camshaft (75) projecting over the actuating cam (7) on actuating the breech block (5) is kept engaged at diametrically facing points parallel to the projection planes of the generatrix of the projections (51) of breech block (5) on parallel, lateral boundary faces (552, 553) of a recess (555) of an extension (55) of the breech block extending form the barrel axis (A) and the closure mobility directions (R1, R2).

13. Gun according to one of the claims 1 to 12, characterized in that in its area close to the actuating cam (7) or its shaft (75), the breech block (5) has on one of the lateral trapezoidal flanks (50) at an angle (a) to one another has a projection (508) optionally constructed as a roll and which on moving the breech block (5) from a non-positive closed position and its pivoting for breech release purposes can be engaged with a guide link (65) of the cam bearing casing (6) having an inner cylindrical guide surface (655) and engaged on said guide surface (655) can be pivoted.

14. Gun according to one of the claims 1 to 13, characterized in that the breech block casing (3) has on either side of the barrel (2) receptacles (35) for recoil cylinders.
